# DEMANDE DE BREVET EUROPEEN

(11) **EP 4 620 860 A1**
(43) Date de publication de la demande: **24.09.2025**
(21) Numéro de dépôt: 24165346.8
(22) Date de dépôt: 21.03.2024
(51) Int. Cl.: B65D 85/68

(54) **SYSTÈME ET PROCÉDÉ DE CONDITIONNEMENT POUR CONTENIR UN ÉQUIPEMENT RÉUTILISABLE CONTAMINÉ PAR L AMIANTE, ET GAMME DE TELS SYSTÈMES**

(71) Demandeur: Asup France, 95190 Goussainville (FR)
(72) Inventeur: HUGOUNET, Pierre, 92340 Bourg-la-Reine (FR)
(74) Mandataire: Fidal Innovation

(57) **Abrégé**

Système de conditionnement pour contenir un équipement réutilisable contaminé par l'amiante, ledit équipement réutilisable (11) ayant une forme, dans lequel le système de conditionnement comprend un contenant intérieur (13) étanche à l'air et un contenant extérieur (14), dans lequel le contenant intérieur (13) est adapté pour entourer, de manière étanche à l'air, l'équipement réutilisable (11), le contenant intérieur (13) comprenant une base intérieure inférieure (28) rigide comportant au moins une cavité (17) conformée à la forme de l'équipement réutilisable (11), et une partie intérieure supérieure (16) assemblée de manière étanche à l'air à la base intérieure inférieure (28), dans lequel le contenant extérieur (14) est adapté pour entourer le contenant intérieur (13), le contenant extérieur (14) comprenant une partie extérieure inférieure (12) rigide adaptée pour supporter le contenant intérieur (13).

## Description

### DOMAINE DE L'INVENTION

La présente invention se rapporte aux systèmes de conditionnement d'équipements réutilisables contaminés par l'amiante, aux gammes de tels systèmes, et aux procédés de conditionnement.

### ARRIERE-PLAN TECHNOLOGIQUE

La présente invention se place dans le domaine des chantiers en présence d'amiante.

Pour réduire les risques de contamination, la réglementation impose des conditions drastiques pour de tels chantiers. De tels chantiers doivent être faits sous confinement pour empêcher toute propagation de particules contaminantes ou nocives dans l'atmosphère. Également, les personnels portent des combinaisons très contraignantes, impropres au travail de chantier.

On pourra faire référence à la Sous-section 4 (« Disposition particulières aux interventions sur des matériaux, des équipements, des matériels ou des articles susceptibles de provoquer l'émission de fibres d'amiante ») de la Section 3 (« Risques d'exposition à l'amiante ») du Chapitre Il (« Mesures de prévention des risques chimiques ») du Titre ler (« Risques chimiques ») du Livre IV (« Prévention de certains risques d'exposition ») de la quatrième partie (« Santé et sécurité au travail ») de la partie réglementaire du code du travail en vigueur en France à la date de priorité de la présente demande de brevet.

Pour accéder au chantier, les personnels doivent traverser un sas séparant le chantier du monde extérieur. Notamment, lorsqu'ils sortent du chantier, les personnels ne doivent emporter avec eux aucune particule contaminante. Les sas comprennent donc une enfilade de compartiments dans lesquels les personnels peuvent se doucher, retirer les combinaisons, en vue de reprendre une activité normale. Les déchets (combinaisons usagées et autres) y sont placés dans des enveloppes de confinement et partent vers un centre de déchets pour y être enfouis.

On utilise également de tels sas pour le passage des équipements entre la zone confinée et le monde extérieur.

Actuellement, certains équipements sont des consommables utilisés uniquement pour le chantier, et peuvent être traités comme des déchets au moment de sortir de la zone contaminée.

Certains équipements sont toutefois réutilisables, par exemple en raison de leur complexité ou de leur prix. Ils seront destinés à être réutilisés de chantier en chantier. Etant donné qu'ils ont été utilisés en zone contaminée, ils sont susceptibles d'avoir été contaminés, et doivent par conséquent être décontaminés, après un chantier, avant de pouvoir gagner un autre chantier. Pour cela, ils sont emballés au niveau du chantier de la façon la plus étanche possible, avant d'être transportés en salle blanche pour leur décontamination.

Il est actuellement compliqué de traiter de manière suffisante et efficace de tels équipements réutilisables au sein d'un sas. D'une part, certains équipements peuvent être des équipements électriques comprenant des pièces électriques complexes internes (moteurs électriques, boîtes de connexion électriques, circuits imprimés, ...) qui sont susceptibles d'avoir été contaminées par des poussières d'amiante et qui, du fait de leur caractère électrique, ne peuvent être nettoyées à l'eau. D'autre part, certains équipements peuvent comprendre des pièces complexes présentant des géométries dont certaines parties sont difficiles d'accès, comme par exemple des roulettes.

Actuellement, aucune solution vraiment satisfaisante n'existe pour pouvoir remettre en service de tels équipements réutilisables.

La présente invention vise à réduire le risque sanitaire que courent les opérateurs à utiliser un équipement réutilisable susceptible d'avoir été contaminé dans un chantier précédent, comme présenté ci-dessus, et à rendre plus efficace et plus fiable le traitement de la décontamination de tels équipements.

### BRIEF SUMMARY OF THE INVENTION

Ainsi, l'invention se rapporte à un système de conditionnement pour contenir un équipement réutilisable contaminé par l'amiante, ledit équipement réutilisable ayant une forme, dans lequel le système de conditionnement comprend un contenant intérieur étanche à l'air et un contenant extérieur,
dans lequel le contenant intérieur est adapté pour entourer, de manière étanche à l'air, l'équipement réutilisable, le contenant intérieur comprenant une base intérieure inférieure rigide comportant au moins une cavité conformée à la forme de l'équipement réutilisable, et une partie intérieure supérieure assemblée de manière étanche à l'air à la base intérieure inférieure,
dans lequel le contenant extérieur est adapté pour entourer le contenant intérieur, le contenant extérieur comprenant une partie extérieure inférieure rigide adaptée pour supporter le contenant intérieur.

Grâce à ces dispositions, on peut mettre en oeuvre, au niveau du sas de sortie, des dispositions simples. L'équipement réutilisable conditionné peut ainsi être acheminé de manière sure vers une unité dédiée à sa décontamination, qui peut comprendre les outils adéquats à celle-ci.

Selon différents aspects, on peut prévoir l'une et/ou l'autre des dispositions ci-dessous.

Selon une réalisation, le contenant intérieur, et en particulier la partie intérieure supérieure de celui-ci, comprend un port adapté pour être connecté à un aspirateur adapté pour placer un intérieur du contenant intérieur en dépression.

Selon une réalisation, la partie intérieure supérieure du contenant intérieur est conformée à ladite forme dudit équipement réutilisable.

Selon une réalisation, la base intérieure inférieure du contenant intérieur comprend des pieds espacés les uns des autres, adaptés pour permettre le levage par un chariot élévateur

Selon une réalisation, la partie extérieure inférieure du contenant extérieur comprend au moins une cavité conformée pour recevoir lesdits pieds de la base intérieure inférieure du contenant intérieur.

Selon une réalisation, le contenant intérieur comprend une enveloppe souple entourant complètement et/ou fixée de manière étanche à l'air à la base intérieure inférieure rigide.

Selon un aspect, l'invention se rapporte à une gamme de systèmes de conditionnement comprenant au moins un premier et un deuxième tels systèmes de conditionnement, le premier système de conditionnement étant adapté pour contenir un équipement réutilisable contaminé par l'amiante d'un premier type, ledit équipement réutilisable ayant une première forme, le deuxième système de conditionnement étant adapté pour contenir un équipement réutilisable contaminé par l'amiante d'un deuxième type, ledit équipement réutilisable ayant une deuxième forme, dans lequel lesdites formes sont différentes, et dans lequel au moins les cavités de la base intérieure inférieure rigide du contenant intérieur des systèmes de conditionnement (12) diffèrent.

Selon une réalisation, le système de conditionnement ou la gamme sont en kit.

Selon un autre aspect, l'invention se rapporte à un procédé de conditionnement d'un équipement réutilisable contaminé par l'amiante, ledit équipement réutilisable ayant d'une forme, dans lequel :
- on fournit un contenant intérieur comprenant une base intérieure inférieure rigide comportant au moins une cavité conformée à la forme de l'équipement réutilisable, et une partie intérieure supérieure assemblable de manière étanche à l'air à la base intérieure inférieure,
- on entoure, de manière étanche à l'air, l'équipement réutilisable avec le contenant intérieur, l'équipement réutilisable étant logé au moins partiellement dans la cavité,
- on fournit un contenant extérieur comprenant une partie extérieure inférieure rigide,
- on entoure le contenant intérieur avec le contenant extérieur, la partie extérieure inférieure rigide supportant le contenant intérieur.

Selon une réalisation :
- on entoure l'équipement réutilisable avec le contenant intérieur dans un intérieur d'un chantier de désamiantage,
- on nettoie une surface extérieure du contenant intérieur,
- on déplace le contenant intérieur hors de l'intérieur du chantier avant d'entourer le contenant intérieur avec le contenant extérieur.

### BREVE DESCRIPTION DES DESSINS

Des modes de réalisation de l'invention vont maintenant être décrits en relation avec les figures ci-dessous, qui représentent :
La figure 1 est une vue schématique d'un chantier.
La figure 2 est une vue montrant divers exemples d'équipements réutilisables susceptibles d'être utilisés dans un tel chantier.
La figure 3 est une vue schématique en coupe verticale d'un exemple de système de conditionnement.

Sur les figures, une même référence désigne des éléments identiques ou similaires.

### DESCRIPTION DETAILLEE DE L'INVENTION

La figure 1 représente schématiquement un chantier 1 pollué par l'amiante. On représente par la référence 2 une paroi 2 de ce chantier définissant un intérieur du chantier 1. La paroi 2 permet de séparer l'intérieur 3 du chantier et l'extérieur 4. L'intérieur 3 est par exemple entouré par une enceinte étanche à l'air dont la paroi 2 fait partie. Ces dispositions permettent de placer l'intérieur 3 en dépression par rapport à la pression atmosphérique, par des matériels adaptés, de sorte que d'éventuelles poussières d'amiante à l'intérieur du chantier 1 ne puissent pas facilement gagner l'extérieur 4.

On utilise un ou plusieurs sas 5 pour transférer du personnel, des équipements et/ou des déchets entre l'intérieur 3 et l'extérieur 4. Il peut exister différents types de sas, selon qu'ils sont utilisés pour transférer du personnel, des équipements et/ou des déchets. Dans la présente invention, on s'intéresse en particulier à un sas, dit « sas matériel et déchets » adapté pour transférer des équipements entre l'intérieur et l'extérieur. Par conséquent, la référence 5 désigne également un sas matériel. Un tel sas matériel 5 comprend une zone, dite zone « sale » 6, et une zone, dite zone « propre » 7, séparés l'une de l'autre par une porte. Cette porte peut prendre alternativement un état fermé étanche à l'air, et un état ouvert permettant le passage entre la zone « sale » 6 et la zone « propre » 7.

La zone « sale » 6 du sas est installée de manière à permettre un passage de et vers l'intérieur 3 du chantier. La zone « propre » 7 du sas est installée de manière à permettre un passage de et vers l'extérieur 4.

L'invention se rapporte également à des équipements réutilisables utilisés dans le cadre du chantier. On appelle « équipement réutilisable » tout outil, dispositif ou machine susceptible d'être utilisé par du personnel dans le cadre du chantier 1, et susceptible d'être utilisé sur un chantier ultérieur à l'issue du chantier 1 en cours. Un équipement « réutilisable » se distingue ainsi des équipements consommables qui sont typiquement jetés après utilisation sur le chantier.

De tels équipements réutilisables ont ainsi une durée de vie supérieure à la durée de vie du chantier. Il peut s'agir d'équipements lourds et/ou sophistiqués. En particulier, ils peuvent comprendre des mécanismes, par exemple comprenant des pièces usinées, des pièces tournantes, des pièces comprenant des cavités, fentes, évidements, etc... En particulier, il peut s'agir d'équipements électriques. De tels équipements électriques peuvent typiquement comporter un moteur électrique, des composants électriques ou électroniques, des circuits imprimés, des boîtiers de connexion électrique, etc....

De tels équipements réutilisables, notamment lorsqu'ils sont lourds, peuvent par exemple être montés sur roues ou roulettes, de manière à faciliter leur déplacement.

A titre d'exemple purement illustratif, un tel équipement réutilisable peut comprendre une ponceuse 8, un extracteur d'air 9 ou une partie de celui-ci, ou un aspirateur 10, comme représenté sur la figure 2, typiquement des équipements comprenant des filtres absolus, ou même un charriot élévateur, un charriot mural de ponçage, un rabot, une décolleuse, une rectifieuse, une nacelle, un robot mécanisé (non représentés), ou autre.

Un tel équipement peut typiquement peser au moins 25 kilogrammes (kg), au moins 50 kg, au moins 100 kg, voire au moins 200 kg. Un tel équipement va typiquement peser moins de 1.500 kg, notamment moins de 500 kg, moins de 250 kg, moins de 150 kg, moins de 100 kg, voire moins de 50 kg. Ainsi, les équipements concernés vont typiquement peser entre 25 et 1.500 kg, entre 50 et 1.000 kg, voire entre 100 et 500 kg.

Pour fixer les idées, l'invention sera décrite par la suite par référence à un équipement réutilisable du type aspirateur 10. Toutefois, l'invention est applicable à d'autres équipements réutilisables, par exemple parmi les exemples donnés ci-dessus.

Dans cet exemple, l'équipement réutilisable est sensiblement rigide, c'est-à-dire qu'il a une forme propre, par opposition à certains déchets qu'on souhaite aussi faire sortir du chantier, par exemple combinaisons souples usagées, sacs de gravats, déchets de peinture ou de papier peint, etc... L'équipement réutilisable a aussi vocation à être utilisé selon une certaine orientation dans l'espace, avec typiquement une base, des pieds, des roues ou roulettes destinées à être posées sur un support horizontal plan, comme par exemple le sol.

Dans la présente description, on utilisera les termes « inférieur » et « supérieur » pour désigner des parties d'un dispositif respectivement proche ou éloignée du sol, dans une orientation donnée.

La figure 3 représente l'équipement réutilisable 11 contenu de manière hermétique et étanche dans un système de conditionnement 12 selon un premier mode de réalisation de l'invention.

Le système de conditionnement 12 est propre au type d'équipement réutilisable concerné, dans le cas présent un certain type d'aspirateur.

Le système de conditionnement 12 comprend un contenant intérieur 13 et un contenant extérieur 14. Le contenant intérieur 13 peut être fermé de manière étanche à l'air autour de l'équipement réutilisable 12. Selon un exemple de réalisation, comme représenté, il est réalisé en deux ou plusieurs pièces assemblées ensemble. Ainsi, dans cet exemple, le contenant intérieur 13 comprend une base rigide 28 et une enveloppe souple 29. L'enveloppe souple 29 entoure complètement au moins la base rigide 28, et définit une enceinte étanche à l'air autour de celle-ci. Selon un exemple de réalisation, le contenant intérieur 13 comprend une partie inférieure 15 et une partie supérieure 16 assemblée l'une à l'autre, par exemple de manière permanente, de manière étanche à l'air. La partie inférieure 15 comprend la base rigide 28, ainsi que la partie inférieure de l'enveloppe souple 29. La base rigide 28 comprend une cavité 17 dont la forme est adaptée pour recevoir la partie inférieure de l'équipement réutilisable 11. Notamment, l'équipement réutilisable 11 est reçu avec complémentarité de forme dans la cavité 17. Ainsi, la partie inférieure 15 est dimensionnée pour recevoir et supporter l'équipement réutilisable 11. De plus, les capacités de déplacement latéral de l'équipement réutilisable par rapport au système de conditionnement 12 sont limitées par la partie inférieure 15. Par exemple, si l'équipement réutilisable 11 comporte des roulettes 23, les roulettes 23 sont partiellement insérées dans des cavités 17 correspondantes de la partie inférieure 15.

La base rigide 28 est par exemple une pièce en plastique moulée.

Selon un exemple de réalisation, la base rigide 28 comprend une plaque de base 18 surélevée par des pieds 19.

La partie supérieure 16 peut par exemple comprendre la partie supérieure de l'enveloppe tridimensionnelle souple 29. L'enveloppe présente par exemple une épaisseur comprise entre 100 et 1000 micromètres. L'enveloppe peut être translucide. Si elle est opaque, elle peut comprendre une fenêtre 24 translucide, permettant de visualiser son contenu. Par exemple, l'enveloppe souple 29 entoure complètement la base rigide 28 et l'équipement réutilisable 11 posé sur celle-ci, comme représenté. La partie supérieure 16 peut comprendre une ouverture, et un système de fermeture adapté pour placer l'ouverture alternativement dans un état ouvert ou fermé. Dans l'état fermé, le contenant intérieur 13 est étanche à l'air. Dans l'état ouvert, il est possible de faire entrer/sortir de l'enveloppe l'équipement réutilisable 11, voire la partie inférieure 15. Le système de fermeture est par exemple un système de fermeture à glissière plastique, à curseur, à fermeture à rabat, à baguette, ou autre système approprié.

L'enveloppe 29 peut en particulier présenter une forme propre à la partie inférieure 15. Elle peut notamment comprendre une partie inférieure souple mise en forme tridimensionnelle pour correspondre à la forme de la base rigide 28 et recevoir celle-ci. Ainsi, les pieds 19 de la base rigide 28, le cas échéant entourés par l'enveloppe souple, forment les pieds du contenant intérieur 13, et donc de la partie inférieure de celui-ci.

Le cas échéant, la partie supérieure 16 peut présenter une forme propre au type d'équipement réutilisable. Dans le cas par exemple d'un aspirateur, il peut par exemple s'agir d'une poche tridimensionnelle de format cylindrique de révolution. Comme visible sur la figure 3, il est même possible de prévoir une forme plus complexe pour s'adapter à la géométrie de l'équipement réutilisable 11. Il s'agit ici d'une forme générale de la partie supérieure 16, celle-ci étant, comme décrit ci-dessus, souple, même si présentant une forme propre. Le cas échéant, des renforts (par exemple des cornières métalliques solidaires de l'enveloppe) sont prévus aux endroits les plus exposés aux risques d'endommagement.

La partie supérieure 16 peut comprendre un port de connexion 20 à un aspirateur extérieur (non représenté). Ce port de connexion 20 peut être alternativement assemblé à et désassemblé de l'aspirateur externe. En configuration assemblée, l'aspirateur est mis en oeuvre pour placer l'intérieur du contenant intérieur 13 en dépression.

En variante, l'enveloppe 29 peut par exemple être soudée par soudure plastique sur la base rigide 28. Dans ce cas, l'enveloppe 29 n'entoure pas nécessairement la base rigide 28. La base rigide 28 et l'enveloppe 29 soudée à celle-ci forment alors le contenant intérieur 13 étanche à l'air. Dans ce cas, il n'est bien évidemment pas possible de sortir la partie inférieure 15 de la partie supérieure 16, les deux étant assemblées par soudure.

Le contenant extérieur 14 comprend une partie inférieure 21 et une partie supérieure 22.

La partie inférieure 21 comprend une forme adaptée pour recevoir et supporter le contenant intérieur 13.

Par exemple, la partie inférieure 21 du contenant extérieur 14 comprend une ou plusieurs cavités 26 conformées pour recevoir les pieds 19 de la base rigide 28 du contenant intérieur 13, le cas échéant avec interposition de la partie inférieure de l'enveloppe souple 29. Les pieds 19 peuvent être reçus de manière ajustée dans la partie inférieure 21 du contenant extérieur 14, de manière à limiter les déplacements latéraux relatifs du contenant extérieur 14 et du contenant intérieur 13. La partie inférieure 21 peut également comprendre des roulettes 27 pour faciliter son déplacement.

Le contenant extérieur 14 comprend une partie supérieure 22 rigide. Cette partie est par exemple réalisée en plastique, en bois, en métal, en matériau composite, ou leurs combinaisons.

La partie supérieure 22 est assemblée à la partie inférieure 21 de toute manière appropriée, par exemple par emboîtement, assemblage mécanique, vissage, clipsage, sanglage au moyen de sangles 25, ou autre, de manière amovible. Ainsi, le contenant extérieur 14 peut prendre alternativement une configuration fermée dans laquelle il entoure complètement et empêche l'accès au contenant intérieur 13, et une configuration ouverte, dans laquelle il permet l'accès au contenant intérieur 13.

Le système qui vient d'être décrit fonctionne comme suit.

Dans une configuration initiale, un chantier 1 est confiné, et des déchets, équipements et/ou personnels peuvent en sortir par l'intermédiaire d'un ou plusieurs sas 5 comme présenté sur la figure 1.

Un équipement réutilisable 11, présent à l'intérieur du chantier 1, potentiellement contaminé, est à sortir de la zone de chantier 1.

On notera que, typiquement, ce procédé est mis en oeuvre à la fin du chantier. L'atmosphère à l'intérieur de la zone confinée et de la zone sale 6 du sas est généralement propre à ce stade du chantier.

On dispose, dans le chantier, d'un contenant intérieur 13, en configuration ouverte, associable à l'équipement réutilisable 11 en question.

Ce contenant intérieur 13 comprend par exemple une enveloppe souple 29 ouverte, à l'intérieur de laquelle est posée la base rigide 28.

On pose l'équipement réutilisable 11 sur la partie inférieure 15 du contenant intérieur 13, par exemple par ajustement de forme, afin de réduire de possibles débattements latéraux de l'équipement réutilisable 11 dans le système de conditionnement lors de déplacements ultérieurs. Pour poser l'équipement réutilisable 11 sur la partie inférieure 15 du contenant intérieur 13, du personnel soulève celui-ci à la main ou à l'aide d'outils appropriés (rampes, sangles, leviers, charriots élévateurs, etc...).

On ferme le contenant intérieur 13 de manière étanche à l'air autour de l'équipement réutilisable 11. Par exemple, on entoure la base rigide 28 et l'équipement réutilisable 11 posé dessus avec une enveloppe souple 29 de forme associée à la base rigide 28 et l'équipement réutilisable 11 posé dessus, et on ferme de manière étanche à l'air cette enveloppe souple 29, par exemple par la fermeture à glissière, à curseur, à fermeture à baguette, à rabat ou autre. Il s'agit par exemple d'une fermeture non tissée. L'équipement réutilisable 11, et notamment les roues de celui-ci, est alors entièrement contenu dans un contenant intérieur 13 étanche à l'air, et aucune poussière ne peut sortir de celui-ci.

On branche un aspirateur sur le port 20 du contenant intérieur 13, et on aspire l'air de manière à placer l'intérieur du contenant intérieur 13 en dépression. On réduit ainsi le risque d'endommager l'enveloppe souple depuis l'extérieur. De plus, cette aspiration permet de contrôler que le contenant intérieur 13 est bien étanche à l'air (si celui-ci est percé, l'aspiration ne fonctionne pas, ou mal). L'aspiration reste limitée de manière à ne pas risquer de percer l'enveloppe souple avec une arête contondante de l'équipement réutilisable 11 pendant l'aspiration.

On déplace le contenant intérieur 13 dans la zone sale 6 du sas. Ce déplacement est fait par exemple à la main, ou avec tout outil approprié (sangles, charriot élévateur, etc...).

On nettoie la surface extérieure du contenant intérieur 13, par exemple par aspiration et/ou aspersion de liquide. Le contenant intérieur 13 est étanche au liquide de nettoyage, ce qui permet de ne pas risquer de faire contacter l'équipement réutilisable 11 avec celui-ci.

On déplace le contenant intérieur 13 propre renfermant l'équipement réutilisable 11 dans la zone propre 7 du sas, voire vers l'extérieur du sas. Ce déplacement peut être réalisé à la main par des opérateurs non contaminés, ou à l'aide d'outils propres, tels que des sangles et/ou un charriot élévateur.

On place le contenant intérieur 13 à l'intérieur du contenant extérieur 14. Par exemple, le contenant intérieur 13 est maintenu dans le contenant extérieur 14 par complémentarité de formes, de manière à limiter les déplacements latéraux du contenant intérieur 13 à l'intérieur du contenant extérieur 14 lors de déplacements ultérieurs du conditionnement 12. Le contenant extérieur 14 est rigide, et protège le contenant intérieur 13 qu'il entoure de potentiels heurts ou dégâts.

On place par exemple le contentant intérieur 13 sur la partie inférieure 21 du contenant extérieur 14, par exemple à la main, ou avec tout outil approprié. Puis, on assemble la partie supérieure 22, rigide, du contenant extérieur 14 à la partie inférieure 21, par exemple par emboîtement ou encastrement et/ou sanglage. Par exemple, le contenant extérieur 14 est roulant, ce qui facilite ses déplacements ultérieurs. Il comprend par exemple des roulettes équipées de frein et/ou des roulettes orientables.

Le contenant extérieur peut porter, sur une ou plusieurs faces, un indicateur qu'il contient un dispositif susceptible d'être contaminé à l'amiante.

Le contenant extérieur 14 est transporté jusqu'à un atelier de décontamination, où l'équipement réutilisable peut être retiré du système de conditionnement 12 et décontaminé selon un protocole dédié qui ne peut pas être mis en place facilement dans un sas de sortie de matériel. Ce protocole dédié comprend notamment par exemple le retrait d'un filtre absolu utilisé de l'équipement réutilisable.

Le système de conditionnement 12 peut être disponible en kit. Les composants sont assemblables les uns aux autres de manière amovible. Cela permet de rendre le conditionnement 12 non utilisé compact, ce qui permet de le transporter de manière efficace. Cela permet de réutiliser le conditionnement 12 plusieurs fois. De plus, cela permet de remplacer certains composants du conditionnement 12, lorsque ceux-ci ne sont plus opérationnels. Typiquement, l'enveloppe souple pourrait être remplacée plus souvent que les autres composants, rigides, du système. Typiquement, l'enveloppe souple pourrait être consommable.

On prévoit une gamme de conditionnements comprenant divers conditionnements 12 tous sur le même principe, mais dont au moins la cavité de la partie inférieure du contenant intérieur 13 diffère, pour être adaptée à divers équipements réutilisables. Le cas échéant, les autres composants peuvent aussi être disponibles en différentes dimensions. Cela pourra être le cas notamment si les équipements réutilisables ont des formes ou poids très différents les uns des autres.

Selon un exemple, plusieurs contenants intérieurs ont les mêmes pieds, ce qui permet de diminuer le nombre de parties inférieures de contenant extérieur.

### NOMENCLATURE

1 : Chantier
2 : Paroi
3 : Intérieur
4 : Extérieur
5 : Sas
6 : zone sale
7 : zone propre
8 : ponceuse
9 : extracteur d'air
10 : aspirateur
11 : Equipement réutilisable
12 : conditionnement
13 : contenant intérieur
14 : contenant extérieur
15 : partie inférieure
16 : partie supérieure
17 : Cavité
18 : Plaque de base
19 : Pieds
20 : port
21 : partie inférieure
22 : partie supérieure
23 : roulettes
24 : fenêtre
25 : sangles
26 : cavité
27 : roulette
28 : base rigide
29 : enveloppe souple

## Revendications

1. Système de conditionnement pour contenir un équipement réutilisable contaminé par l'amiante, ledit équipement réutilisable (11) ayant une forme, dans lequel le système de conditionnement comprend un contenant intérieur (13) étanche à l'air et un contenant extérieur (14),
dans lequel le contenant intérieur (13) est adapté pour entourer, de manière étanche à l'air, l'équipement réutilisable (11), le contenant intérieur (13) comprenant une base intérieure inférieure (28) rigide comportant au moins une cavité (17) conformée à la forme de l'équipement réutilisable (11), et une partie intérieure supérieure (16) assemblée de manière étanche à l'air à la base intérieure inférieure (28),
dans lequel le contenant extérieur (14) est adapté pour entourer le contenant intérieur (13), le contenant extérieur (14) comprenant une partie extérieure inférieure (12) rigide adaptée pour supporter le contenant intérieur (13).

2. Système de conditionnement selon la revendication 1, dans lequel le contenant intérieur (13), et en particulier la partie intérieure supérieure (16) de celui-ci, comprend un port (20) adapté pour être connecté à un aspirateur adapté pour placer un intérieur du contenant intérieur (13) en dépression.

3. Système de conditionnement selon la revendication 1 ou 2, dans lequel la partie intérieure supérieure (16) du contenant intérieur (13) est conformée à ladite forme dudit équipement réutilisable (11).

4. Système de conditionnement selon au moins une des revendications 1 à 3, dans lequel la base intérieure inférieure (28) du contenant intérieur (13) comprend des pieds (19) espacés les uns des autres, adaptés pour permettre le levage par un chariot élévateur.

5. Système de conditionnement selon la revendication 4, dans lequel la partie extérieure inférieure (21) du contenant extérieur (14) comprend au moins une cavité (26) conformée pour recevoir lesdits pieds (19) de la base intérieure inférieure (28) du contenant intérieur (13).

6. Système de conditionnement selon l'une des revendications 1 à 5, dans lequel le contenant intérieur (13) comprend une enveloppe souple (29) entourant complètement et/ou fixée de manière étanche à l'air à la base intérieure inférieure (28) rigide.

7. Gamme de systèmes de conditionnement comprenant au moins un premier et un deuxième systèmes de conditionnement (12) chacun selon l'une quelconque des revendications 1 à 6, le premier système de conditionnement étant adapté pour contenir un équipement réutilisable (11) contaminé par l'amiante d'un premier type, ledit équipement réutilisable (11) ayant une première forme, le deuxième système de conditionnement (12) étant adapté pour contenir un équipement réutilisable (11) contaminé par l'amiante d'un deuxième type, ledit équipement réutilisable ayant une deuxième forme, dans lequel lesdites formes sont différentes, et dans lequel au moins les cavités (17) de la base intérieure inférieure (15) rigide du contenant intérieur (13) des systèmes de conditionnement (12) diffèrent.

8. Système de conditionnement selon l'une quelconque des revendications 1 à 6 ou gamme de systèmes de conditionnement selon la revendication 7 en kit.

9. Procédé de conditionnement d'un équipement réutilisable contaminé par l'amiante, ledit équipement réutilisable ayant d'une forme, dans lequel :
- on fournit un contenant intérieur (13) comprenant une base intérieure inférieure (28) rigide comportant au moins une cavité (17) conformée à la forme de l'équipement réutilisable (11), et une partie intérieure supérieure (16) assemblable de manière étanche à l'air à la base intérieure inférieure (28),
- on entoure, de manière étanche à l'air, l'équipement réutilisable (11) avec le contenant intérieur (13), l'équipement réutilisable (11) étant logé au moins partiellement dans la cavité (17),
- on fournit un contenant extérieur (14) comprenant une partie extérieure inférieure (21) rigide,
- on entoure le contenant intérieur (13) avec le contenant extérieur (14), la partie extérieure inférieure (21) rigide supportant le contenant intérieur (13).

10. Procédé de conditionnement selon la revendication 9, dans lequel :
- on entoure l'équipement réutilisable (11) avec le contenant intérieur (13) dans un intérieur (3) d'un chantier de désamiantage,
- on nettoie une surface extérieure du contenant intérieur (13),
- on déplace le contenant intérieur (13) hors de l'intérieur (3) du chantier (1) avant d'entourer le contenant intérieur (13) avec le contenant extérieur (14).
